# EUROPÄISCHE PATENTSCHRIFT

(11) **EP 2 142 439 B1**
(45) Veröffentlichungstag und Bekanntmachung des Hinweises auf die Patenterteilung: **07.03.2012**
(21) Anmeldenummer: 08749185.8
(22) Anmeldetag: 28.04.2008
(51) Int. Cl.: B65D 35/30

(54) **BEHÄLTER, WIE TUBE ODER DERGLEICHEN, DESSEN FÜLL- UND VERSCHLIESSVORGÄNGE SOWIE ENTNAHMEVORGANG DER SPENDENGUTRESTE**
CONTAINER, SUCH AS A TUBE OR THE LIKE, FILLING AND CLOSING PROCESSES AND DISPENSING PROCESS OF THE REMAINING PRODUCT TO BE DISPENSED THEREOF
RÉCIPIENT, TEL QUE TUBE OU ANALOGUE, PROCÉDÉS DE REMPLISSAGE ET DE FERMETURE AINSI QUE PROCÉDÉ DE PRÉLÈVEMENT DE RESTES DE PRODUIT À DISTRIBUER D'UN TEL RÉCIPIENT

(30) Priorität: 30.04.2007 DE 102007020623
(43) Veröffentlichungstag der Anmeldung: 13.01.2010
(73) Patentinhaber: Laskowski, Sigismund, 68159 Mannheim (DE)
(72) Erfinder: Laskowski, Sigismund, 68159 Mannheim (DE)
(74) Vertreter: Mierswa, Klaus
(86) Internationale Anmeldenummer: PCT/EP2008/003412
(87) Internationale Veröffentlichungsnummer: WO 2008/131945

(56) Entgegenhaltungen:
- WO-A-2005/019055
- DE-U1- 7 634 468
- US-A- 4 331 267

## Beschreibung

### Technisches Gebiet:

Die Erfindung betrifft einen Behälter, wie Tube oder dergleichen, zur Aufbewahrung und Abgabe von dickflüssigem bis pastösem Spendengut, der aus Kunststoff, Verbundmaterial oder Metall hergestellt ist und einen beliebigen Querschnitt aufweist, wobei der Behälter eine Schulter samt einer Entnahmeöffnung und einen mit ihr dauerhaft und dicht verbundenen Mantel aufweist. Ebenso betrifft die Erfindung Verfahren zur maschinellen Füller des Behälters, als auch ein Verfahren zur Entnahme, insbesondere der Spendengutreste aus dem Behälter.

### Stand der Technik:

Aus der PCT/EP2004/009250 ist eine Tube samt Kolben bekannt, die als Basis für eine neue Art der Verpackung dient. Der Vorteil der Verpackung liegt darin, dass sie optisch einem Dosierspender gleich sein kann und z.B. über die gleiche Werbefläche wie dieser verfügt. Ihr weiterer Vorteil ist, dass im Gegenteil zu einem Dosierspender, die Lagerung eines Spendengutes im luftdicht verschlossenen Zustand erfolgt, wodurch diese Verpackung erst jetzt für ein solches Spendengut eingesetzt werden kann, das eine luftdichte Verpackung verlangt. Die Verpackung besteht aus maximal vier einfachen Teilen und ist somit einfach und kostengünstig montierbar. Diese Verpackungsart kann vor allem Dosierspender ersetzen und findet als Verpackung für Cremes, Zahnpasta, Kosmetika, Haarfarbe, Haushaltschemie oder dergleichen, Anwendung.

In der PCT/EP2004/009250 ist u.a. das Verschließen einer Tube mit einem einteilig gestalteten Kolben beschrieben, in dem ein entfernbarer Trennstreifen integriert ist. Nach dem Rausreißen des Trennstreifens aus dem Kolben wird dieser in einem axial bewegbaren Kolbenabschnitt und einen fest mit dem Tubenmantel verbundenen Umfang umgewandelt.

Die Praxis zeigt, dass die dort beschriebene Ausführung nicht immer eine saubere Trennung des Trennstreifens aus dem Kolben heraus garantiert, was nachteilig ist, da der Kolben relativ dick gestaltet sein muss, um beim Rausreißen des Trennstreifens nicht eine ungewünschte Verformung zu verursachen.

Schon die beschriebene Tube hat den Vorteil, dass eine kürzere Länge eines Tubenmantels im Vergleich zu der Tubenmantellänge bei der Bildung einer Tube, benötigt wird. Dieses ist jedoch noch nicht optimal erfasst, was als ein Nachteil zu bewerten ist. Als Nachteil ist des Weiteren zu bewerten, dass sowohl der Kolben als auch der Tubenmantel eine enge Herstellungs-Toleranz, mindestens im Verbindungsbereich, haben müssen, um deren luftdichte Verbindung, z.B. mittels eines Ultraschallgerätes, zu ermöglichen.

### Technische Aufgabe:

Der Erfindung liegt die Aufgabe zugrunde, die vorbekannte Tube oder das Behältnis derart weiterzuentwickeln, dass mindestens ein Teil der oben genannten Nachteile behoben wird. Ebenso ist es Aufgabe der Erfindung, derartige Verfahren zum Abfüllen und Verschließen einer Tube oder eines Behälters vorzuschlagen, bei denen die bestehenden Abfüllanlagen so wenig wie möglich verändert werden müssen, sowie ein Verfahren zu einer vereinfachten Spendengutresteentnahme anzubieten.

### Offenbarung der Erfindung sowie deren Vorteile:

Diese Aufgabe wird bei einem Behältnis der eingangs genannten Gattung erfindungsgemäß durch die Merkmale des Anspruchs 1 gelöst. Der Behälter ist mittels einer später zerlegbaren Verschließeinheit, luftdicht und dauerhaft zu verschließen, indem eine rundum verlaufende Verbindung zu bilden ist, wobei diese Verschließeinheit spätestens bei einer Spendengutresteentnahme in einen Deckel samt Schlaufe oder Griff und Verbindungsbolzen, einen Abdeckteil und einen Kolbenteil samt einer Verbindungsmuffe zu zergliedern ist, wobei die Trennung des Deckels entlang eines Trennkanals so zu erfolgen hat, dass dieser sich von dem Abdeckteil löst, wobei diese Zergliederung, die beispielsweise durch Rausreißen des Deckels erfolgen kann und eine gleichzeitige Auflösung der Verbindung zwischen dem Verbindungsbolzen und der Verbindungsmuffe als Folge hat, und dass dadurch einerseits eine passierbare Öffnung in dem Abdeckteil zu bilden ist, und dass andererseits diese Öffnung so zu formen ist, das sie einen direkten und ausreichend großen Zugang zu einem, hinter ihr angeordneten Kolbenteil garantiert, und dass durch eine ca. axial gerichtete Krafteinwirkung auf diesen Kolbenteil in Richtung einer Entnahmeöffnung, bei vorher geöffneten Verschlusskappe, ist dieser aus seiner versenkten Lage heraus zu bewegen und dabei müssen mittels seiner abstreifenden Lippe die Spendengutreste vor sich hin verdichtend solange verlagert werden, bis sie im Bereich zwischen Entnahmeöffnung und dem verlagerten Kolbenteil eine ausreichende Menge der Spendengutreste ansammeln, die zu einer Spendengutportion sich wieder verbinden und beispielsweise mittels eines gezielten Drucks auf den Tubenmantel, der zwischen der Entnahmeöffnung und dem Kolbenteil zu erfolgen hat, die Entnahme eines Teils der Spendengutportion bewirkt.

In weiterer erfindungsgemäßer Ausgestaltung des Behälters besteht die Verschließeinheit aus dem Kolbenteil und dem Abdeckteil, wobei deren Größe, Form und Abmessungen derart aufeinander abzustimmen sind, dass sie einerseits, spätestens nach dem Entfernen des Deckels, sich leicht voneinander trennen lassen, jedoch für die Montagezwecke eine stabile Einheit bilden.

In weiterer erfindungsgemäßer Ausgestaltung des Behälters haben Auflageflächen am Abdeckteil und am Kolbenteil einen konischen Verlauf, wobei diese so aufeinander abzustimmen sind, dass sie einerseits deren feste Abstützung garantieren, andererseits praktisch kraftlos trennbar sind.

In weiterer erfindungsgemäßer Ausgestaltung des Behälters haben Auflageflächen am Abdeckteil und am Kolbenteil einen parallelen Verlauf, wobei diese so aufeinander abgestimmt sind, dass sie einerseits deren feste Führung aufeinander garantieren, andererseits praktisch kraftlos trennbar sind.

In weiterer erfindungsgemäßer Ausgestaltung des Behälters weisen der Tuben- oder Behältermantel und der Abdeckteil im Bereich einer dauerhaften Verbindung mit einem Abdeckteil einen gradlinigen Verlauf auf.

In weiterer erfindungsgemäßer Ausgestaltung des Behälters weisen der Tuben- oder Behältermantel einen abgewinkelten Bereich auf, wobei der Abdeckteil wenigstens einen abgewinkelten Bereich aufweist, die so aufeinander abzustimmen sind, dass einerseits deren feste und dauerhafte Verbindung, zum Beispiel mittels eines Ultraschallgerätes, immer gesichert ist und andererseits die dabei entstehende, verbreitete Standfläche immer stabil ist.

In weiterer erfindungsgemäßer Ausgestaltung des Behälters ist die Schlaufe oder der Griff immer an dem trennbaren Deckel so zu befestigen, dass sie mit seiner Entfernung auch entfernt werden.

In weiterer erfindungsgemäßer Ausgestaltung des Behälters kann der Trennkanal einen beliebigen Querschnitt haben. Der Trennkanal hat immer einen endlosen Verlauf, wobei dieser immer die Schlaufe samt Deckel umschließen muss.

In weiterer erfindungsgemäßer Ausgestaltung des Behälters ist der obere Umfang des axial bewegbaren Kolbenteils zu einer elastisch verformbaren, abstreifenden Lippe oder Kante umgestaltet.

In weiterer erfindungsgemäßer Ausgestaltung des Behälters ist im axial bewegbaren Kolbenteil ein luftdichter Flucht-Hohlraum für ein Fixierröhrchen integriert.

In weiterer erfindungsgemäßer Ausgestaltung des Behälters ist die gesamte Höhe der Verschließeinheit immer kleiner als die addierte Höhe des Abdeckteils und die Höhe des Kolbenteils.

Bei einem erfindungsgemäßes Verfahren zum maschinellen Füllen eines Behälters mit einem Spendengut gemäß Anspruch 12 wird der Behälter über seine Mantelöffnung mit Spendengut befüllt, wobei der Verschließvorgang mittels einer zerlegbaren Verschließeinheit, wie vorher beschrieben, erfolgt.

Des Weiteren ist ein Verfahren zum maschinellen Füllen eines Behälters mit einem Spendengut gemäß Anspruch 13, wobei der Behälter über einen Behälterhals und mittels eines Befüllorgans mit Spendengut befüllt wird, wobei der Befüllvorgang unten angefangen und nach oben fortgesetzt wird, indem das Befüllorgan sich zweckmäßig mitbewegt, wobei nach seiner Entnahme aus dem Behälterhals dieser mittels der Verschlusskappe luftdicht verschlossen wird.

Des Weiteren ist ein Verfahren zu einer Spendengutresteentnahme aus einem Behälter gemäß Anspruch 14, wobei der Deckel mittels der Schlaufe und entlang des Trennkanals von dem Abdeckteil getrennt und entfernt wird, wonach die Verschlusskappe geöffnet und das Kolbenteil, der mittels soeben entstandenen Öffnung direkt erreichbar ist, beispielsweise mittels eines Fingers oder einer Zahnbürste, in Richtung der Entnahmeöffnung, soweit bewegt wird, bis die Spendengutreste sich wieder zu einer Spendengutportion zusammenführen, wobei beim Austreten des ersten Spendengutes aus der Entnahmeöffnung der Vorgang abgebrochen oder weitergeführt wird, bis eine gewünschte Portionsgröße entnommen ist.

Wichtig dabei ist, dass bei einer Tube oder einem Behältnis der vorgenannten Gattung die Form und Größe eines vollständig entfernbaren Deckels und somit der Verlauf des Trennkanals, der diese fixiert, immer so zu wählen ist, dass nach dessen Entfernung ein so großer Zugang zum Kolbenteil garantiert ist, dass dieser spätestens bei Spendengutreste-Entnahme mittels eines Fingers oder eines Hilfsmittels, z. B. Zahnbürste, verlagerbar ist, wobei seine axiale Verlagerung immer bei einer geöffneten Tube oder einem geöffneten Behältnis, in Richtung der Entnahmeöffnung zu erfolgen hat und dabei die an der Innenwand dieser haftende Spendengutreste mittels seiner abstreifenden Lippe oder Kante abträgt und im Innenraum vor sich hin verlagert, wobei der Verschiebungsvorgang des Kolbenteils spätestens dann abzubrechen ist, wenn aus der Entnahmeöffnung die Spendengutreste austreten oder wenn die gewünschte Portion entnommen wurde. Jetzt kann eine Tube oder Behältnis mittels einer zugeordneten Verschlusskappe, wie üblich, verschlossen werden.

Somit erreicht eine erfindungsgemäße Tube oder erfindungsgemäßer Behälter den Dichtezustand erst in der Endphase bei einer Spendengutreste-Entnahme, die einen, aus dem Stand der Technik bekannten Dosierspender (Dispenser), von Anfang an kennzeichnet.

Zu einer erneuten Entnahme der Spendengutreste muss die Tube oder der Behälter zuerst geöffnet werden und durch eine Druckausübung auf einen elastisch verformbaren Tubenmantel oder eine elastisch verformbare Behälterwand der erfindungsgemäße Kolbenteil fixiert werden. Durch eine Druckausübung auf einen Bereich eines Tuben- oder Behältermantels, der zwischen dem Kolbenteil und der Entnahmeöffnung liegt, können die dort angesammelten Spendengutreste entnommen werden. Wahlweise können Spendengutreste durch eine weitere Verschiebung des Kolbenteils in Richtung der Entnahmeöffnung entnommen werden, was bis zum Anlegen des Kolbenteils an die Tubenschulter durchzuführen ist.

Ein Merkmal dieser Erfindung liegt darin, dass eine erfindungsgemäße Verschließeinheit praktisch mit jedem beliebigen Verpackungs- und Transportmittel, das aus dem Bereich Tube oder Behälter kommt, zusammenwirken kann, wobei darauf zu achten ist, dass eine notwendige Mindesthöhe eines Kolbenteils und seine Steifigkeit, die sein Verkanten im Tubenmantel verhindern, garantiert ist.

Ein weiteres Merkmal der Erfindung liegt darin, dass die äußeren Umrisse einer erfindungsgemäßen Tube den Umrissen eines Dosierspenders gleich sein können, da diese Form als eine hochwertigere Art der Verpackung als eine Tube gilt, obwohl für Anwender mit gestörter Motorik der Druck auf eine kleine Spendengutentnahme-Taste oft ein Problem darstellt.

Die meisten finanziellen Vorteile, gestiegene Umweltfreundlichkeit, erhöhte Anwenderfreundlichkeit als auch die Marketingvorteile, schieben insbesondere die erfindungsgemäß gestalteten Tuben, deren äußere Form und Gestaltung den beliebigen Dosierspendern gleicht, in den Vordergrund, was auch Bestandteil dieser Erfindung sind.

Auch die Gestaltung und Anwendung einer erfindungsgemäßen Verschließeinheit zum Zumachen eines Behältnisses und dessen späteres Aktivieren zur Spendengutreste-Entnahme, ist insbesondere bei teuren kosmetischen Produkten, eine gesuchte, umweltfreundliche Alternative, wo die Spendengutreste sicher und einfach entnommen werden können.

Ein wichtiges Merkmal der Erfindung ist auch, dass der Querschnitt der Tube oder des Behälters praktisch beliebige Formen und Größen aufweisen kann, wie zum Beispiel oval, eckig, halbrund usw. Wichtig dabei ist, dass seine Größe nicht kleiner als ca. 20 mm sein sollte, wenn die Verschiebung eines erfindungsgemäßen Kolbenteils mittels eines Fingers geplant ist.

Diese Erfindung erfüllt den lang bestehenden Wunsch der Endverbraucher, insbesondere bei denen, die immer öfter eine Tube aufschneiden, um aus dem Behälter die darin verbleibenden, sonst nicht erlangbaren Reste, die bis zu 20 % des Nettoinhaltes betragen können, zu entnehmen.

Derartiges Handeln ist auch im Sinne der immer strengeren Umweltschutz-Gesetze, da sogar ein unverbrauchter Rest einer Zahnpasta einerseits eine Verunreinigung der Umwelt bedeutet, andererseits den Anwender zwingen, diese schneller zu kaufen als nötig ist. Weiterhin werden unnötige Verpackungsbestandteile produziert und montiert, die ebenfalls einen überflüssigen Energie- und Materialverbrauch verursachen.

Generell sind die Hauptvorteile der Erfindung wie folgt zu definieren:
a) bei einem 100%igen Behalten der äußeren Umrisse eines aus dem Stand der Technik bekannten Dosierspenders und somit gleichgroßen Werbefläche, kann dieser auf der Basis einer Tube und einer mit ihr zusammenwirkenden Verschließeinheit kostengünstig aufgebaut werden mit dem Vorteil, dass das Spendengut luftdicht verschlossen bleibt und seine Entnahme hauptsächlich wie bei einer Tube erfolgt;
b) eine erfindungsgemäße Verkürzung der Gesamtlänge einer Verschließeinheit, was insbesondere durch eine versenkte Anordnung eines Kolbenteils in/an einem Abdeckteil oder umgekehrt, erlaubt erfindungsgemäß eine weitere Verkürzung der notwendigen Länge eines Tubenmantels, wobei diese direkt von dem Innendurchmesser einer Tube abhängig ist, das heißt, je größer ihr Innendurchmesser, desto geringere Tubenmantel-Längeersparnis;
c) durch eine erfindungsgemäße, an die Form des Abdeckteils angepasste Abwinkelung des unteren Bereiches eines Tubenmantels oder des unteren Bereiches eines Behältnisses sowie deren erfindungsgemäße Zusammenführung, garantiert, dass auch bei größeren Toleranzen als üblich, immer eine luftdichte und zweckmäßige Bildung eines Verbindungsbereiches, z. B. mittels eines Ultraschall-Gerätes;
d) die erfindungsgemäße Anordnung und Formgebung einer Verschließeinheit und ihre Positionierung in einem dünnwandigen, erfindungsgemäß abgewinkelten Tubenmantel, erlaubt die Bildung einer ausreichend stabilen Standfläche, wie bei einem Dosierspender;
e) der erfindungsgemäße Abdeckteil muss so gestaltet und so am Tubenmantel befestigt sein, dass auch nach einer zweckmäßigen Entfernung des Deckels ein Herausfallen eines Kolbenteils immer verhindert wird;
f) wird der Umriss der Arbeitsfläche eines Kolbens an den Umriss der Innenfläche einer mit ihr zusammenwirkenden Tubenschulter zweckmäßig angepasst, so kann eine 99,5%ige Spendengutentenahme garantiert werden;
g) der erfindungsgemäße Kolbenteil und der erfindungsgemäße Abdeckteil sind so aufeinander abzustimmen, dass sie, nach dem Entfernen eines Deckels eine leichte Verschiebung des Kolbenteils garantieren, diese jedoch zur Einführung in den Tubenmantel oder dergleichen, als eine Einheit zu handhaben ist.
h) Inhalt dieser Erfindung sind auch beliebige, ovale und eckige Querschnitte einer Verschließeinheit und somit ovale oder eckige Querschnitte einer Tube, auch unabhängig davon, welche Form die Tubenschulter aufweisen. In dieser Ausführung muss die Verschließeinheit während der Montage zweckmäßig gegenüber der Tubenschulter positioniert werden.

In einer weiteren Ausgestaltung der Erfindung, wenn später aus der Tube ein mit Streifen versehener Spendengutstrang entnommen werden sollte, ist der erfindungsgemäße Kolbenteil mit einem Flucht-Hohlraum zu versehen, in den das nach hinten herausragende Ende eines Fixierröhrchens, das die Bildung solcher Streifen ermöglicht, insbesondere in der letzten Phase der Spendengutreste-Entnahme, fluchten kann, wobei seine Größe an die Abmessungen des ins Innere einer Tube herausragende Fixierröhrchen soweit anzupassen ist, dass eine gewünschte Spendengutreste-Entnahme zu garantieren ist.

Somit bietet diese Erfindung eine kostengünstigere und umweltfreundlichere Verpackungsalternative, insbesondere zu Dosierspendern, aber auch zu Tuben, indem ihre Entleerung den größten möglichen Wert, nahezu 100 %, garantiert.

Eine weitere, wichtige Ausführung der Erfindung sieht vor, dass die Tubenschulter samt einer Entnahmeöffnung entweder mittig, in der Längsachse der Tube anzuordnen ist, oder dass der Tubenhals außermittig angeordnet wird.

Eine weitere Aufgabe der Erfindung wird dadurch gelöst, dass jede hier vorgeschlagene Ausführung einer erfindungsgemäßen Tube oder eines Behälters, unabhängig von der Form und Größe des Bodenbereichs und Querschnitts, sowohl über einen Tuben- oder Behälterhals, als auch über die Tubenmantel- oder Behältermantelöffnung, mit einem Spendengut bis zu einem vorgegebenen Pegel zu befüllen ist.

Wichtig dabei ist, dass bei einem Befüllvorgang über den Hals die Verschließeinheit vorher im Mantel positioniert und mit ihm dauerhaft und luftdicht verbunden sein muss. Die Tube oder der Behälter sind für den Befüllvorgang ohne Abdeckkappe zu liefern. Erst nach einem abgeschlossenen Befüllvorgang, der bis zum Erreichen eines endgültigen Pegels zu erfolgen hat und dem Entfernen eines Befüllorgans, muss der Behälter mittels zum Beispiel einer Klappscharnier-Abdeckkappe oder eines Stöpsels und einer drehbar angeordneten Verschlusskappe, sicher und fest verschlossen werden. Wichtig dabei ist, dass jede Verschlusskappe oder Klappscharnier-Abdeckkappe den Querschnitt des Halses auf eine gewollte, vorgegebene Größe dauerhaft reduziert.

Ebenfalls wichtig dabei ist, dass nach dem Befüllen einer erfindungsgemäßen Tube oder eines Behälters über eine Tubenmantel- oder Behältermantelöffnung der Mantel, insbesondere in seinem unteren Bereich, soweit zusammengedrückt werden kann, dass der Befüllpegel des Spendengutes nach oben geht, jedoch unterhalb des Verbindungsbereiches liegt, was einem verbesserten Luftausschluss beim Verschließvorgang dient.

Um diesen Lufteinschluss beim Verschließen eines erfindungsgemäßen Behälters zu minimieren, ist erfindungsgemäß vorgesehen, dass während der Einführung der Verschließeinheit in ihre endgültige Position, der vorher zusammengedrückte Mantel sich zweckmäßig und proportional zu der Lage der Verschließeinheit entspannen kann und dadurch immer mehr Volumen zur Aufnahme der Verschließeinheit zur Verfügung stellt, indem aus einem flacheren Querschnitt ein runder Querschnitt entsteht. Dies ist ein wichtiges Merkmal der Erfindung, welches der Optimierung der notwendigen Länge, zum Beispiel eines Tubenmantels, bei einem Befüllvorgang über eine Tubenmantel-Offnung, dient.

Wichtiger Vorteil der Erfindung ist auch, dass die meisten Abfüller die bestehenden Abfüllanlagen, nach einer geringen Anpassung, zum Abfüllen der erfindungsgemäßen Tuben oder Behältnisse benutzen können.

Werden diese über den Hals befüllt, ist keine Änderung der Anlagen notwendig, sondern ihre übliche Anpassung an den Durchmesser der abzufüllenden Tube oder des Behältnisses, was mit großen finanziellen Vorteilen verbunden ist. Wichtiges Merkmal der Erfindung ist, dass bei einem Befüllvorgang über den Hals eine erfindungsgemäße Tube oder Behälter komplett montiert, jedoch ohne Verschlusskappe, an eine Abfüllanlage zugeführt wird.

Wird der erfindungsgemäße Behälter über die Mantelöffnung befüllt, müssen die Behälter mit einer befestigten und luftdicht verschlossenen Abdeckkappe an die Abfüllanlage zugeführt werden.

Nach ihrem Abfüllen und Verschließen mit einer Verschließeinheit, gegebenenfalls unter der oben beschriebenen Synchronisierung des Druckabbaus an einem Tuben- oder Behältermantel ist mit der jeweiligen Position der Verschließeinheit, das heißt, je tiefer die Verschließeinheit hineinragt, desto weniger Druck auf den Mantel auszuüben. Befindet sich die Verschließeinheit in ihrer endgültigen Position, muss der Druck auf den Mantel total abgebaut werden.

Das Erreichen einer endgültigen Position einer Verschließeinheit bedeutet, dass der Verbindungsbereich des Abdeckteils, zweckmäßig gegenüber dem Verbindungsbereich eines Mantels oder dergleichen, positioniert ist.

Jetzt erfolgt eine dauerhafte und luftdichte Verbindung des Abdeckteils, zum Beispiel mit einem Tubenmantel, beispielsweise mittels eines Ultraschallgerätes oder dergleichen. Diese Verbindung ist immer an dieser Stelle und in dieser Form vorzunehmen, da sie keine negative Beeinflussung des entfernbaren Deckels, beziehungsweise seiner Dichte, als Folgen dieser, haben darf.

Wichtiges Merkmal der Erfindung ist auch, dass eine erfindungsgemäße Tube oder Behälter, entweder auf einem Verschluss oder auf einem Bodenbereich stehend, aufbewahrt werden kann. Der Position entsprechend ist auch seine Beschriftung vorzunehmen, das heißt, in der Aufbewahrungsposition muss die Beschriftung immer lesbar sein.

Mit dieser Erfindung wird eine Abhilfe geschaffen, indem es unwichtig ist, welche Position eine Standtube kurz vor der Spendengutentnahme annimmt, da mittels eines Kolbenteils alle Reste aus ihrem Inneren zweckmäßig entnommen werden können.

Ein weiterer Vorteil der erfindungsgemäßen Tube oder des Behälters ist, dass sie/er, unabhängig von der Form ihrer Aufbewahrung liegend oder stehend, immer bis auf einen Rest von maximal 1 % des Spendengutes entleert werden kann, indem dieses zuerst wie bei einer Tube zu entnehmen ist und anschließend durch Entfernen des Deckels aus einem Abdeckteil eine ausreichend große Öffnung einer vorgegebenen Form, hinter dem Kolbenteil, zu bilden ist.

Mittels eines Fingers oder eines Hilfsmittels, zum Beispiel Zahnbürste, ist der Kolbenteil bei vorher geöffneter Verschlusskappe, soweit in Richtung der Entnahmeöffnung zu verschieben, bis die Spendengutreste von der Innenwand des Tubenmantels ausreichend abgestreift werden und sich in der Entnahmeöffnung zeigen. Mittels einer weiten Verschiebung des Kolbenteils, in der gleichen Richtung, kann eine gewünschte Spendengutportion herausgepresst werden.

Somit kann erfindungsgemäß das Erscheinungsbild und die Vorteile eines Dosierspenders, wie zum Beispiel eine große Werbefläche für Marketing, beibehalten werden und mit den Vorteilen einer Tube, wie beispielsweise kostengünstige Herstellung, einfache Spendengutentnahme, luftdichtes Aufbewahren bis zur Spendengutresteentnahme, bessere Entleerbarkeit, usw. kombiniert werden.

Ein weiteres wichtiges Merkmal der Erfindung besteht darin, dass nach einem Verlagern des Kolbenteils, beispielsweise bis ca. zur Mitte des Mantels, der hinter ihm verbleibende, ab diesem Moment überflüssige Mantelabschnitt, beispielsweise mittels einer Schere, abgeschnitten werden kann. Somit ist eine weitere Verlagerung des Kolbens, beispielsweise mittels eines Zeigefingers und ohne zusätzliche Hilfsmittel, machbar.

Jedes einzelne Merkmal, als auch deren beliebige Kombinationen untereinander, unterliegt dem vollen Schutz der Erfindung und ist sein wichtiger Bestandteil, unabhängig davon, ob dieses eine Tube oder ein Behältnis betrifft.

### Kurzbeschreibung der Zeichnung, in der zeigen:

- Figur 1: eine erfindungsgemäße, befüllte, luftdicht verschlossene und komplette Tube, ohne abgewinkelten Bodenbereich, im Längsschnitt
- Figur 2: eine erfindungsgemäße Tube aus der Figur 1, aus der das meiste Spendengut entnommen wurde und nur die Spendengutreste am Tubenmantel-Inneren haften bleiben und aus der trennbar angeordneter Deckel herausgerissen wurde, im Längsschnitt
- Figur 3: einen erfindungsgemäßen, trennbar angebrachten Deckel, der aus der Tube in der Figur 2 herausgerissen und entfernt wurde, im Längsschnitt
- Figur 4: eine erfindungsgemäße Tube aus der Figur 2, bei der zuerst die Verschlusskappe geöffnet wurde und anschließend der Kolben soweit in Richtung der Entnahmeöffnung verlagert wurde, bis die Spendengutreste sich zwischen ihm und der Entnahmeöffnung gesammelt haben, im Längsschnitt
- Figur 5: ein Beispiel eines erfindungsgemäßen Kolbenteils, unter anderem mit einer Mindesthöhe seines Mantels (h 3) und seiner Höhe (h 2), im Längsschnitt
- Figur 6: ein Beispiel eines Abdeckteils, das auf den Kolbenteil aus der Figur 5 angepasst ist und einen trennbar angebrachten Deckel samt Schlaufe aufweist, im Längsschnitt
- Figur 7: eine erfindungsgemäße Verschließeinheit, die aus einem Kolbenteil, der aus der Figur 5 und aus einem Abdeckteil, der aus der Figur 6 bekannt ist, besteht, wobei hier deren versenkte Anordnung deutlich erkennbar ist, im Längsschnitt
- Figur 8: eine erfindungsgemäße Tube, in der Befüllphase mit einem Spendengut, wobei der Befüllvorgang mittels eines Befüllorgans, der über Tubenhals eingeführt und ausgeführt wird, erfolgt, im Längsschnitt
- Figur 9: einen Vergrößerungsausschnitt des Bodenbereiches aus der Figur 8, wo die Einzelheiten besser erkennbar sind, im Längsschnitt
- Figur 10: eine andere Variante einer erfindungsgemäßen leeren Tube, bei der der Bodenbereich des Tubenmantels und des Abdeckteils so abgewinkelt wurde, dass eine verbreitete Standfläche entstanden ist, im Längsschnitt
- Figur 11: einen Vergrößerungsausschnitt eines Bodenbereiches aus der Figur 10, wo die Einzelheiten deutlicher erkennbar sind, im Längsschnitt
- Figur 12: ist mit der Figur 10 vergleichbar mit dem Unterschied, dass der abgewinkelte Bodenbereich anders gestaltet ist, im Längsschnitt
- Figur 13: einen Vergrößerungsausschnitt eines Bodenbereiches aus der Figur 12, wo die Einzelheiten deutlicher erkennbar sind, im Längsschnitt
- Figur 14: ein weiteres Beispiel einer erfindungsgemäßen leeren Tube, die über eine Tubenmantel-Öffnung befüllbar ist, im Längsschnitt
- Figur 15: eine Draufsicht auf die Figur 14 aus Richtung "W"
- Figur 16: eine Seitenansicht auf eine erfindungsgemäße fertige Tube aus der Figur 12, die über eine verbreiterte Standfläche verfügt und
- Figur 17: eine Seitenansicht auf eine erfindungsgemäße fertige Tube aus der Figur 1, die ohne verbreiterte Standfläche gestaltet ist. Diese Tube kann beliebig aufbewahrt werden (als eine Standtube, auf dem Verschluss stehend oder als ein Behältnis, auf dem Boden stehend)

Wege zur Ausführung der Erfindung, wobei in der Beschreibung gleiche oder sich entsprechende Teile mit identischen Bezugszeichen bezeichnet sind:

Die Figur 1 zeigt Längsschnitt über eine erfindungsgemäße, befüllte, luftdicht verschlossene und komplette Tube 1 ohne abgewinkelten Bodenbereich. Hier ist deutlich erkennbar, wie die Verschließeinheit 2, aus einem Kolbenteil 3 und einem Abdeckteil 4, trennbar zusammengebaut ist, wobei deren versenkte Anordnung zueinander, auch deutlich dargestellt ist. Der große Tubenhals 13, deutet darauf hin, dass die erfindungsgemäße Tube 1, mittels eines Befüllorgans 27, der über den Tubenhals 13 eingeführt und ausgeführt wurde, befüllt wurde. Die Verschlusskappe 14 hat hier die Aufgabe, den großen Tubenhalsdurchmesser, bis auf eine gewöhnliche Entnahmeöffnung - Größe, zu reduzieren. Auch der an die Abmessungen des Tubenhalses 13 angepasste Kolbenabschnitt 16, der eine Resteentleerung verbessert, ist hier deutlich erkennbar.

Figur 2 zeigt einen Längsschnitt über eine erfindungsgemäße, aus der Figur 1 bekannte Tube 1, in der nur die Spendengutreste 18 am Tubenmantel-Inneren 7 haften bleiben und aus der der trennbar angeordnete Deckel 8 entfernt ist. Weiterhin ist deutlich erkennbar, dass nach dem Entfernen des Deckels 8, eine ausreichend große Öffnung 26 gebildet wurde, durch die ein direkter Zugang zu dem Kolbenteil 3 möglich ist. Der übrige Abdeckteil 4 bleibt an seiner vorherigen Position mit dem Tubenmantel 6 mittels einer Verbindung 15 verbunden. Auch die unveränderte Lage eines Kolbenteils 83 gegenüber dem Abdeckteil 4 ist hier deutlich erkennbar.

In der Figur 3 ist im Längsschnitt ein erfindungsgemäßer, trennbar angebrachter Deckel 8, der aus der Tube 1 in der Figur 2 entfernt wurde, deutlich sichtbar. Auch die Schlaufe 9, mittels der der Deckel 8 entfernt wurde, ist erkennbar. Weiterhin ist der Verbindungsbolzen 11 erkennbar, der vorher ein Teil eines Abdeckteils 4 war und der zusammen mit einer Muffe 12 an einem Kolbenteil 3 die notwendige, sichere, jedoch trennbare Verbindung zwischen denen garantiert, um eine Verschließeinheit 82 als eine Einheit beispielsweise maschinell, einbauen zu können.

In der Figur 4 ist im Längsschnitt eine erfindungsgemäße Tube 1 aus der Figur 2 dargestellt, bei der zuerst die Verschlusskappe 14 geöffnet wurde und anschließend der Kolben 3 soweit in Richtung der Entnahmeöffnung 21 verlagert wurde, bis alle Spendengutreste 18 sich zwischen ihm und der Entnahmeöffnung 21 gesammelt haben und sogar aus ihr teilweise herausgetreten sind.

Figur 5 zeigt ein Beispiel eines erfindungsgemäßen Kolbenteils 3, unter anderem mit einer Mindesthöhe seines Mantels h 3 und seinem Querschnitt, die immer so zu ermitteln sind, dass sein Verkanten in einem Tubenmantel 6 immer ausgeschlossen bleibt. Weiterhin ist sowohl seine Höhe h 2, die Verbindungsmuffe 12, ihr, auf die Abmessung d 1 eines mit ihr korrespondierenden Verbindungsbolzens 11, angepasster Durchmesser D 1 und die abstreifende Lippe 30 im Längsschnitt, sichtbar.

In Figur 6 ist ein Beispiel eines Abdeckteils 4, der auf dem Kolbenteil 3 aus der Figur 5 angepasst ist, im Längsschnitt dargestellt. Weiterhin sind hier die Schlaufe 9 und der rundum verlaufende Trennkanal 10 deutlich erkennbar. Der Trennkanal 10 muss immer so beschaffen sein, dass er einerseits während der Lagerungszeit eine vollkommene Dichte des Abdeckteils 4 garantiert, andererseits muss er während eines zumutbaren Ziehens an der Schlaufe 9, eine saubere Trennung des Deckels 8 samt der Schlaufe 9 und dem Verbindungsbolzen 11 von dem Abdeckteil, immer garantieren.

In der Figur 7 ist eine erfindungsgemäße Verschließeinheit 2, die aus einem Kolbenteil 3 und einem Abdeckteil 4 besteht, im Längsschnitt dargestellt. Besonders deutlich ist hier die versenkte Anordnung des Kolbenteils 3 gegenüber dem Abdeckteil 4 erkennbar. Dadurch ist die maximale Höhe H einer Verschließeinheit 2 immer kleiner als die addierte Höhe h 1 eines Abdeckteils 4 und Höhe h 2 eines Kolbenteils 3. Dadurch kann die gesamte Länge eines Tubenmantels 6 noch weiter verringert werden, was ein wichtiges Merkmal der Erfindung ist.

Die Figur 8 zeigt eine erfindungsgemäße Tube 1 im Längsschnitt in der Befüllphase mit einem Spendengut 31, wobei der Befüllvorgang mittels eines Befüllvorgangs 27 erfolgt, der über Tubenhals 13 eingeführt wurde. Hier ist deutlich erkennbar, dass die Verschließeinheit 2 in einwandfreiem Zustand ist und dass sie mit dem Tubenmantel 6 mittels einer rundum verlaufenden, dichten Verbindung 15, dauerhaft verbunden ist. Das Befüllorgan 27 bewegt sich üblicherweise während des Füllvorgangs nach oben, bis dieser abgeschlossen ist. Danach muss es aus dem Tubenhals 13 entfernt werden.

Figur 9 zeigt im Längsschnitt einen Vergrößerungsausschnitt des Bodenbereiches einer Tube 1 aus der Figur 8, wo die Einzelheiten besser erkennbar sind. Hier ist deutlich erkennbar, wie der Verbindungsbereich eines Abdeckteils 19 mit einem Tubenmantel 6 mittels einer dauerhaften Verbindung 15 luftdicht verbunden wurde.

In der Figur 10 ist eine andere Variante einer erfindungsgemäßen leeren Tube 1 im Längsschnitt sichtbar, bei der der Bodenbereich des Tubenmantels 6 und des Abdeckteils 4 so abgewinkelt wurde, dass eine verbreiterte Standfläche 2 entstanden ist. Die hier vorgeschlagene Form des abgewinkelten Tubenmantels 23 und des abgewinkelten Abdeckteils 24 erlaubt die Bildung einer luftdichten Verbindung 25, auch bei größeren Herstellungstoleranzen als üblich, was ein wichtiges Merkmal der Erfindung ist. Weiterhin kann eine so gestaltete Tube 1 einen Dosierspender Dispenser voll ersetzen, da ihre Form ihm 100%ig angepasst werden kann, da jeder Dosierspender eine verbreiterte Standfläche 29 im unteren Bereich aufweist.

In der Figur 11 ist ein Vergrößerungsausschnitt eines Bodenbereiches einer Tube 1 aus der Figur 10 im Längsschnitt sichtbar. Hier ist deutlich erkennbar, dass, auch wenn der Durchmesser eines abgewinkelten Abdeckteils 24 wesentlich kleiner als der Innendurchmesser eines abgewinkelten Tubenmantels 23 ist, eine dauerhafte und luftdichte Verbindung 25 zwischen denen möglich ist, was auch ein wichtiges Merkmal der Erfindung ist.

Die Figur 12 ist mit der Figur 10 vergleichbar mit dem Unterschied, dass der abgewinkelte Bodenbereich eines Tubenmantels 23 und des an ihn angepassten Abdeckteils 24 anders als in der Figur 10 gestaltet ist. Auch hier verhindert eine größere Toleranz zwischen einem abgewinkelten Bereich eines Tubenmantels 23 und einem abgewinkelten Bereich eines Abdeckteils 24 nicht, eine luftdichte und dauerhafte Verbindung 25 zu bilden. Diese Verbindung ist auf jede beliebige Art und Weise durchführbar, was ein wichtiges Merkmal der Erfindung ist. Die Figur ist im Längsschnitt dargestellt.

Die Figur 13 stellt einen Vergrößerungsausschnitt eines Bodenbereichs einer erfindungsgemäßen Tube 1 aus der Figur 12, wo die abgewinkelte Form eines Tubenmantels 23, eines Abdeckteils 24 und der dazwischen liegenden Verbindung 25 deutlich zeigt. Dies ist im Längsschnitt dargestellt.

In der Figur 14 ist ein weiteres Beispiel einer erfindungsgemäßen leeren Tube 1 dargestellt, die über eine Tubenmantel-Öffnung befüllbar ist, da ihre Entnahmeöffnung 16 klein gehalten ist. Hier ist eine weitere Variante einer erfindungsgemäßen Tube 1 im Längsschnitt dargestellt, die einen so abgewinkelten Tubenmantel 23 und einen, auf ihn so angepassten und abgewinkelten Abdeckteil 24 aufweisen, dass hier eine fast selbstständige Zentrierung dieser zueinander erfolgt. Auch hier ist nicht zwingend notwendig, die engen, aus dem Bau der Dosierspender bekannten Toleranzen einzuhalten, um deren zweckmäßige, luftdichte und dauerhafte Verbindung 25 zu gewährleisten. Auch diese Ausführung kann 100%ig an die Form und Größe eines Dosierspenders angepasst werden.

In der Figur 15 ist eine Draufsicht auf die Figur 14 aus der Richtung "W" dargestellt. In diesem Beispiel ist eine runde Ausführungsform der Tube 1 sowie des Abdeckteils 4 und des Kolbenteils 3 dargestellt. Weiterhin ist hier der Verlauf des Trennkanals 10, die Anordnung der Schlaufe 9 und des trennbaren Deckels 8, deutlich erkennbar. Erfindungsgemäß ist aber auch jede andere, zum Beispiel im Querschnitt ovale oder eckige Ausführungsform der Tube 1 und der Verschließeinheit 2 geschützt.

Die Figur 16 zeigt eine Seitenansicht auf eine erfindungsgemäße fertige Tube 1 mit einem Klappscharnier-Verschluss 14 aus der Figur 12, die über eine verbreiterte Standfläche 29 verfügt. diese Ausführungsform kann 100%ig an die Form eines Dosierspenders angepasst werden, da sie über eine verbreiterte vergrößerte Standfläche 29 verfügt.

Die Figur 17 Zeigt eine Seitenansicht auf eine erfindungsgemäße fertige Tube 1 aus der Figur 1, die beliebig aufbewahrt werden kann als eine Standtube, auf dem Verschluss stehend oder als ein Behältnis auf dem Boden stehend.

### Gewerbliche Anwendbarkeit:

Der Gegenstand der Erfindung ist insbesondere in der Verpackungsindustrie für ein kostengünstiges und umweltfreundliches Verpacken von allen Artikeln, die bis jetzt in Tuben, Dosierspender oder Behältnissen angeboten werden und deren Resteentleerung die Endverbraucher nicht zufrieden stellt, gewerblich anwendbar, da beispielsweise in Tuben bis zu 20% des Nettoinhaltes durch bekanntes Ausdrücken nicht entnommen werden kann. Die Stabilität der so gestalteten Erfindungsgegenstände ist mindestens so groß wie die der aus dem Stand der Technik bekannten, vergleichbaren Produkte.

### Bezugszeichenliste:

- 1: erfindungsgemäße Tube, Behälter oder dergleichen
- 2: Verschließeinheit
- 3: Kolbenteil
- 4: Abdeckteil
- 5: Spendengut-Austrittsöffnung im Befüllorgan
- 6: Tubenmantel oder Behältermantel
- 7: Tubenmantel-Innere oder Behältermantel-Innere
- 8: trennbar angebrachter Deckel
- 9: Schlaufe oder Griff
- 10: Trennkanal
- 11: Verbindungsbolzen am Abdeckteil (am trennbar angebrachten Deckel)
- 12: Verbindungsmuffe
- 13: Tubenhals oder Behälterhals
- 14: Verschlusskappe
- 15: luftdichte und dauerhafte Verbindung zwischen Tubenmantel und Abdeckteil
- 16: kleine Entnahmeöffnung in einem Tubenhals
- 17: Spendengut
- 18: Spendengutreste
- 19: Verbindungsbereich eines Abdeckteils
- 20: Justierbolzen an einem Abdeckteil (an einem trennbar angebrachten Deckel)
- 21: Entnahmeöffnung
- 22: austretendes Spendengut
- 23: abgewinkelter Tubenmantel-Bereich oder Behältermantel-Bereich
- 24: abgewinkelter Abdeckteil-Bereich
- 25: luftdichte und dauerhafte Verbindung zwischen 23 und 24
- 26: Öffnung, die durch Abtrennen des Deckels (8) entsteht
- 27: Befüllorgan
- 28: aus einem Befüllorgan heraustretendes Spendengut
- 29: verbreiterte Standfläche
- 30: abstreifende Lippen eines Kolbenteils
- 31: einströmendes Spendengut
- 32: Spendengutreste als Spendengutportion
- 33: Auflagefläche am Abdeckteil (4)
- 34: Auflagefläche am Kolbenteil (3)
- H: Gesamte Höhe einer Verschließeinheit
- h1: Höhe eines Abdeckteils
- h 2: Höhe eines Kolbenteils
- h 3: Mindesthöhe eines Kolbenteil-Mantels
- d 1: Durchmesser eines Verbindungsbolzens
- D 1: Durchmesser einer Öffnung in der Muffe

## Patentansprüche

1. Behälter, wie Tube oder dergleichen, zur Aufbewahrung und Abgabe von dickflüssigem bis pastösem Spendengut, der aus Kunststoff, Verbundmaterial oder Metall hergestellt ist und einen beliebigen Querschnitt aufweist, wobei der Behälter eine Schutter samt einer durch eine Verschlusskappe (14), die geöffnet werden kann, geschlossen Entnanmeöffnung und einen mit der Schulter dauerhaft und dicht verbundenen Mantel aufweist, der mit einer Verschließeinheit (2) luftdicht und dauerhaff verschlossen ist, indem eine rundum verlaufende Verbindung (15 oder 25) zwischen Mantel und Verschließeinheit vorgesehen ist, **dadurch gekennzeichnet, dass** die Tube oder der Behälter (1) mittels einer mehrteiligen zerlegbaren Verschließeinheit (2), verschlossen ist, wobei diese Verschließeinheit (2) ein Abdeckteil (4) mit einem eine Schlaufe oder einen Griff (9) und einen Verbindungsbolzen (11) aufweisenden, trennbaren Deckel (8) sowie ein eine Verbindungsmuffe (12) aufweisendes Kolbenteil (3) aufweist, wobei der Verbindungsbolzen (11) mit der Verbindungsmuffe (12) verbunden ist, und wobei zur, Trennung des Deckels (8) ein Trennkanal (10) im Deckel vorgesehen ist, so dass der Deckel von dem Abdeckteil (4) trennbar ist, und bei Trennung die Verbindung zwischen dem Verbindungsbolzen (11) und der Verbindungsmuffe (12) aufgelöst wird und eine passierbare Öffnung (26) in dem Abdeckteil (4) gebildet wird, und dass durch diese Öffnung (26) ein ausreichend großer Zugang zu dem hinter der Öffnung angeordneten Kolbenteil (3) geformt wird, wobei das Kolbenteil (3) in Richtung der Entnahmeöffnung (21) axial bewegbar ausgebitdet ist und das Kolbenteil eine abstreifende Lippe (30) für Spendengutreste (18) aufweist.

2. Behälter nach Anspruch 1, **dadurch gekennzeichnet, dass** die Größe, Form und Abmessungen des Kolbenteils (3) und des Abdeckteils (4) derart aufeinander abgestimmt sind, dass sie sich leicht voneinander trennen lassen und für Montagezwecke eine stabile Einheit bilden.

3. Behälter nach Anspruch 1 oder 2, **dadurch gekennzeichnet, dass** das Abdeckteil (4) eine Auflagefläche (33) und das Kolbenteil (3) eine daran angepasste Auflagefläche (34) aufweist, die mit einem konischen Verlauf ausgebildet sind, so dass eine Verbindung zwischen dem Abdeckteil und dem Kolbenteil einerseits als feste Abstützung vorhanden ist, andererseits die Verbindung praktisch kraftlos trennbar ist.

4. Behälter nach Anspruch 1 oder 2, **dadurch gekennzeichnet, dass** das Abdeckteil (4) eine Auflagefläche (33) und das kolbenteil (3) eine daran angepasste Auflagefläche (34) aufweist, die einen parallelen Verlauf haben, wobei diese so aufeinander abgestimmt sind, dass einerseits deren feste Führung aufeinander ausgebildet ist, andererseits praktisch kraftlos trennbar ausgebildet sind.

5. Behälter nach mindestens einem der vorherigen Ansprüche, **dadurch gekennzeichnet, dass** der Tubenmantel (6) mit dem Abdeckteil (4) dauerhaft verbunden ist und der Tubenmantel (6) und das Abdeckteil (4) im Bereich der dauerhaften Verbindung (15) einen gradlinigen Verlauf aufweisen.

6. Behälter nach mindestens einem der vorherigen Ansprüche, **dadurch gekennzeichnet, dass** der Tubenmantel (6) einen abgewinkelten Bereich (23) aufweist und das Abdeckteil (4) einen abgewinkelten Bereich (24) aufweist, wobei diese abgewinkelten Bereiche so aufeinander abgestimmt ausgebildet sind dass eine feste und dauerhafte Verbindung (25) zwischen dem Tubenmantel (6) und dem Abdeckteil (4) geformt ist und eine verbreiterte Standfläche (29) geformt ist.

7. Behälter nach mindestens einem der vorherigen Ansprüche, **dadurch gekennzeichnet, dass** die Schlaufe oder Griff (9) an dem trennbaren Deckel (6) befestigt sind.

8. Behälter nach mindestens einem der vorherigen Ansprüche, **dadurch gekennzeichnet, dass** der Trennkanal (10) einen endlosen Verlauf aufweist, wobei dieser Verlauf den Deckel (8) samt der Schlaufe (9) umschließend ausgebildet ist.

9. Behälter nach mindestens einem der vorherigen Ansprüche, **dadurch gekennzeichnet, dass** der obere Umfang des axial bewegbaren Kolbenteils (3) zu einer elastisch verformbaren, abstreifenden Lippe oder Kante (30) geformt ist.

10. Behälter nach mindestens einem der vorherigen Ansprüche, **dadurch gekennzeichnet, dass** im axial bewegbaren Kolbenteil (3) ein luftdichter Flucht-Hohlraum für ein Fixierröhrchen, integriert vorgesehen ist

11. Behälter nach mindestens einem der vorherigen Ansprüche, **dadurch gekennzeichnet, dass** die gesamte Höhe der Verschließeinheit (2) kleiner ist als die addierte Höhe (h1) des Abdeckteils (4) und die Höhe (h2) des Kolbenteils (3).

12. Verfahren zum maschinellen Füllen eines Behälters nach mindestens einem der vorhergehenden Ansprüche 1 bis 11 mit einem Spendengut (31), **dadurch gekennzeichnet, dass** der Behälter (1) über seine Mantelöffnung mit Spendengut (31) befüllt wird, wobei der Verschließvorgang mittels der mehrteiligen, zerlegbaren Verschließeinheit (2) durchgeführt wird.

13. Verfahren zum maschinellen Füllen eines Behälters nach mindestens einem der vorhergehenden Ansprüche 1 bis 11 mit einem Spendengut (31), **dadurch gekennzeichnet, dass** der Behälter (1) über einen Behälterhals (13) und mittels eines Befüllorgans (27) mit Spendengut (31) befüllt wird, wobei der Befüllvorgang unten angefangen und nach oben fortgesetzt wird, indem das Befüllorgan (27) sich zweckmäßig mitbewegt, wobei nach seiner Entnahme aus dem Behälterhals (13) dieser mittels der Verschlusskappe (14) luftdicht verschlossen wird.

14. Verfahren zu einer Spendengutresteentnahme aus einem Behälter nach mindestens einem der vorherigen Ansprüche 1 bis 11, **dadurch gekennzeichnet, dass** der Deckel (8) mittels der Schlaufe (9) und entlang des Trennkanals (10) von dem Abdeckteil (4) getrennt und entfernt wird, wonach die Verschlusskappe (14) geöffnet und das Kolbenteil (3), das mittels der soeben entstandenen Öffnung (26) direkt erreichbar ist, beispielsweise mit einem Finger oder einer Zahnbürste, in Richtung der Entnahmeöffnung (21) bewegt wird, bis die Spendengutreste (18) sich wieder zu einer Spendengutportion (32) zusammenführen, wobei beim Austreten des ersten Spendengutes (22) aus der Entnahmeöffnung (21) der Vorgang abgebrochen oder weitergeführt wird, bis eine gewühschte Portionsgröße entnommen ist.

## Claims

1. A container such as a tube or the like for storing and dispensing viscous to pasty dispenser product, which is made of plastics, composite material or metal, and which has any desired cross section, said container comprising a shoulder together with a removal opening that is closed by an openable cap, and a jacket that is permanently and tightly joined thereto, said container being closed air-tightly and permanently by a closing unit (2) in that a completely encircling connection (15 or 25) is provided between said jacket and said closing unit, **characterized in that** said tube or container (1) is closed by means of a multi-part closing unit (2) that can be dismantled, wherein said closing unit (2) has a covering part (4) with a separable lid (8) having a tab or a handle (9), and a connecting pin (11), and has a piston part (3) with a connection sleeve (12), said connecting pin (11) being connected with said connection sleeve (12), and wherein a separation channel (10) is provided in said lid which allows a separation of said lid (8), so that said lid is separable from said covering part (4), and wherein a separation channel (10) is provided in said lid so that said lid is separable from said covering part, and that a free opening (26) is formed in said covering part (4) upon disconnecting said connecting pin (11) and said connection sleeve (12), and that this opening (26) provides a sufficiently large access to a piston part (3) arranged behind said opening, said piston part (3) being configured to be axially movable towards said removal opening (21), and said piston part having a scraping lip (30) for remaining dispenser product (18).

2. The container according to claim 1, **characterized in that** a size, a shape and dimensions of said piston part (3) and said covering part (4) are coordinated with each other in such a way that they can easily be separated from each other and form a stable unit for assembly purposes.

3. The container according to claim 1 or 2, **characterized in that** said covering part (4) comprises a supporting surface (33) and said piston part (3) comprises a matching supporting surface (34), each of them being configured to have a conical shape so that a connection between said covering part and said piston part is, on the one hand, a firm support, and said connection, on the other hand, can be separated with very little force.

4. The container according to claim 1 or 2, **characterized in that** said covering part (4) comprises a supporting surface (33) and said piston part (3) comprises a matching supporting surface (34), each of them being configured to be parallel and being coordinated with each other in such a way that, on the one hand, a firm fit against each other is provided and, on the other hand, they are formed so that they can be separated with very little force.

5. The container according to one or more of the preceding claims, **characterized in that** said tube jacket (6) is permanently connected to said covering part (4), and said tube jacket (6) and said covering part (4) have a straight shape in the area of said permanent connection (15).

6. The container according to one or more of the preceding claims, **characterized in that** said tube jacket (6) has an angled area (23), and said covering part (4) has an angled area (24), said angled areas being coordinated with each other in such a way that a tight and permanent connection (25) is formed between the tube jacket (6) and the covering part (4), and a widened footprint (29) is formed.

7. The container according to one or more of the preceding claims, **characterized in that** said tab or handle (9) is fixed to said separable lid (6).

8. The container according to one or more of the preceding claims, **characterized in that** said separation channel (10) has a continuous shape, said continuous shape being configured to enclose said lid (8) along with said tab (9).

9. The container according to one or more of the preceding claims, **characterized in that** the upper circumference of the axially movable piston part (3) is shaped into an elastically deformable, scraping lip or edge (30).

10. The container according to at least one of the preceding claims, **characterized in that** an air-tight escape cavity for a fixation tip is integrated into the axially movable piston part (3).

11. The container according to one or more of the preceding claims, **characterized in that** the total height of the closing unit (2) is smaller than a sum of the height (h1) of a covering part (4) and the height (h2) of a piston part (3).

12. A method for machine-filling a container according to one or more of the preceding claims 1 to 11 with a dispenser product (31), **characterized in that** the container (1) is filled with dispenser product (31) via its jacket opening, the closing procedure being carried out by means of the multi-part closing unit (2) that can be dismantled.

13. A method for machine-filling a container according to one or more of the preceding claims 1 to 11 with a dispenser product (31), **characterized in that** the container (1) is filled with dispenser product (31) via a container neck (13) and by means of a filling element (27), wherein the filling procedure is started at the bottom and is continued upwards **in that** the filling element (27) advantageously moves along, wherein, after it has been removed from the container neck (13), the neck is closed air-tightly by means of a closure cap (14).

14. A method for the removal of remaining dispenser product from a container according to one or more of the preceding claims 1 to 11, **characterized in that** the lid (8) is separated and removed from the covering part (4) along the separation channel (10) by means of said tab (9), after which said closure cap (14) is opened and said piston part (3) that can be directly reached via the opening (26) that has just been created is moved by means of, for example, a finger or a toothbrush in the direction of the removal opening (21) until the remaining dispenser product (18) unites again to form a portion (32) of the dispenser product, wherein, when the first dispenser product (22) emerges from the removal opening (21), the procedure is discontinued or continued until a portion having the desired size has been removed.

## Revendications

1. Contenant tel que tube ou analogue pour la conservation et la distribution d'un produit à délivrer visqueux ou pâteux, fabriqué en matière plastique, en un matériau composite ou en métal et présentant une section transversale quelconque, ledit contenant présentant une épaule avec un orifice de prélèvement fermé par un capuchon (14) pouvant être ouvert, ainsi qu'une gaine durablement et solidairement reliée à l'épaule, ladite gaine étant hermétiquement et durablement fermée par une unité de fermeture (2), de par le fait qu'une jonction (15 ou 25) faisant le pourtour est prévue entre la gaine et l'unité de fermeture, **caractérisé en ce que**
le tube ou le contenant (1) est fermé moyennant une unité de fermeture (2) comportant une pièce de recouvrement (4) dotée d'un couvercle (8) avec une boucle ou une poignée (9) et un boulon de jonction (11), ainsi qu'une pièce de piston (3) dotée d'un manchon de raccordement (12), le boulon de jonction (11) étant relié au manchon de raccordement (12) et un canal de séparation (10) étant prévu dans le couvercle (8) assurant sa séparation, de sorte que le couvercle peut être séparé de la pièce de recouvrement (4) et que, lors de la séparation, la liaison entre le boulon de jonction (11) et le manchon de raccordement (2) est séparée et il se forme un orifice (26) dans la pièce de recouvrement (4) donnant libre accès à la pièce de piston (3) disposée derrière l'orifice, la pièce de piston (3) pouvant se déplacer axialement dans le sens de l'orifice de prélèvement (21) et présentant une lèvre (30) enlevant les restes du produit à délivrer (18).

2. Contenant selon la revendication 1, **caractérisé en ce que** la taille, la forme et les dimensions de la pièce de piston (3) et de la pièce de recouvrement (4) sont parfaitement adaptées les unes aux autres de sorte que lesdites pièces peuvent être facilement séparées l'une de l'autre tout en formant une unité stable lors de l'assemblage.

3. Contenant selon la revendication 1 ou 2, **caractérisé en ce que** la pièce de recouvrement (4) présente une surface d'appui (33) et la pièce de piston (3) une surface d'appui (34) y adaptée, lesdites surfaces d'appui présentant une allure conique, de sorte que, d'une part, on obtient une liaison d'appui ferme entre la pièce de recouvrement et la pièce de piston et que, d'autre part, la liaison peut être séparée pratiquement sans exercer de force.

4. Contenant selon la revendication 1 ou 2, **caractérisé en ce que** la pièce de recouvrement (4) présente une surface d'appui (33) et la pièce de piston (3) une surface d'appui (34) y adaptée, lesdites surfaces d'appui présentant une allure parallèle et étant adaptées l'une à l'autre de sorte que, d'une part, on obtient un guidage ferme entre elles et que, d'autre part, elles peuvent être séparées pratiquement sans exercer de force.

5. Contenant selon au moins l'une des revendications précédentes, **caractérisé en ce que** la gaine du tube (6) est reliée durablement à la pièce de recouvrement (4) et que la gaine du tube (6) et la pièce de recouvrement (4) présentent une allure rectiligne dans la zone de la liaison durable (15).

6. Contenant selon au moins l'une des revendications précédentes, **caractérisé en ce que** la gaine du tube (6) présente une zone incurvée (23) et la pièce de recouvrement (4) présente une zone incurvée (24), lesdites zones incurvées étant adaptées l'une à l'autre et conçues de sorte qu'on obtient une liaison ferme et durable (25) entre la gaine du tube (6) et la pièce de recouvrement (4) ainsi qu'une surface d'appui élargie.

7. Contenant selon au moins l'une des revendications précédentes, **caractérisé en ce que** la boucle ou la poignée (9) sont fixées au couvercle séparable (6).

8. Contenant selon au moins l'une des revendications précédentes, **caractérisé en ce que** le canal de séparation (10) présente une allure sans fin enfermant le couvercle (8) avec la boucle (9).

9. Contenant selon au moins l'une des revendications précédentes, **caractérisé en ce que** le pourtour supérieur de la pièce de piston (3) déplaçable dans le sens axial est configuré en une lèvre ou une arête racleuse (30) élastiquement déformable.

10. Contenant selon au moins l'une des revendications précédentes, **caractérisé en ce que** dans la pièce de piston (3) déplaçable dans le sens axial est prévue une cavité d'abri hermétique intégrée pour un tube de fixation.

11. Contenant selon au moins l'une des revendications précédentes, **caractérisé en ce que** la hauteur totale de l'unité de fermeture (2) est inférieure à la hauteur (h1) de la pièce de recouvrement (4) plus la hauteur (h2) de la pièce de piston (3).

12. Procédé destiné au remplissage par machine d'un contenant selon au moins l'une des revendications précédentes 1 à 11 avec un produit à délivrer (31), **caractérisé en ce que** le contenant (1) est rempli de produit à délivrer (31) via l'ouverture de la gaine, le processus de fermeture s'effectuant à l'aide de l'unité de fermeture (2) démontable comprenant plusieurs pièces.

13. Procédé destiné au remplissage par machine d'un contenant selon au moins l'une des revendications précédentes 1 à 11 avec un produit à délivrer (31), **caractérisé en ce que** le contenant (1) est rempli de produit à délivrer (31) via un col du contenant (13) à l'aide d'un organe de remplissage (27), le processus de remplissage s'effectuant du bas vers le haut, l'organe de remplissage (27) se déplaçant également du bas vers le haut et le col du contenant (13) étant fermé hermétiquement au moyen du capuchon (14) après l'extraction dudit organe de remplissage du col du contenant.

14. Procédé pour prélever d'un contenant selon au moins l'une des revendications précédentes 1 à 11 les restes d'un produit à déliver, **caractérisé en ce que** le couvercle (8) est séparé et retiré de la pièce de recouvrement à l'aide de la boucle (9) le long du canal de séparation (10), de sorte que le capuchon (14) est ouvert et que la pièce de piston (3) qui, grâce à l'ouverture (26) ainsi créée, est directement accessible par exemple à l'aide d'un doigt ou d'une brosse à dents, est déplacée dans le sens de l'orifice de prélèvement (21) jusqu'à ce que les restes du produit à délivrer (19) constituent à nouveau une portion de produit à délivrer (32), ce processus, lors de l'extraction du premier produit à délivrer (22) de l'orifice de prélèvement (21), étant interrompu ou poursuivi jusqu'à ce qu'une quantité de produit désirée ait été enlevée.
